# EUROPÄISCHE PATENTANMELDUNG

(11) **EP 1 351 342 A1**
(43) Veröffentlichungstag der Anmeldung: **08.10.2003**
(21) Anmeldenummer: 03004582.7
(22) Anmeldetag: 28.02.2003
(51) Int. Cl.: H01R 13/52, H01R 13/506, H01R 13/424

(54) **Wasserdichter Steckverbinder**

(30) Priorität: 05.04.2002 DE 10215075
(71) Anmelder: Hirschmann Austria GmbH, 6830 Rankweil-Brederis (AT)
(72) Erfinder: Bürck, Thomas, 75378 Bad Liebenzell (DE); Schreiber, Gerald, 6800 Feldkirch (AT)
(74) Vertreter: Thul, Hermann, Dipl.-Phys.

(57) **Zusammenfassung**

Wasserdichte Steckverbindung mit einem Kontaktträger (7) zur Aufnahme zumindest eines Kontaktpartners (12), beispielsweise ein Steckerstift oder eine Buchse, wobei eine Kontakthülse (1) den Kontaktträger (7) aufnimmt und erfindungsgemäß vorgesehen ist, daß der Kontaktträger (7) über Verbindungsmittel mit der Kontakthülse 1 verbunden und damit in dieser festlegbar ist.

## Beschreibung

Die Erfindung betrifft einen wasserdichten Steckverbinder gemäß den Merkmalen des Oberbegriffes des Patentanspruches 1.

Wasserdichte Steckverbinder, die als Stecker (männliches Teil) oder Buchse (weibliches Teil) ausgebildet sind, sind bekannt. In diesen Steckverbindern sind in einem Gehäuse Kontaktpartner, wie Steckerstifte oder Buchsen, angeordnet, die elektrisch leitend mit einer Zuleitung, insbesondere einem Rundkabel, verbunden sind. Dieses Rundkabel wird durch eine auf der Ummantelung angeordnete Dichtung gegenüber dem Gehäuse des Steckverbinders dichtend angeordnet. Nach dem Einsetzen des Kontaktpartners in das Gehäuse des Steckverbinders ist es noch erforderlich, den Kontaktpartner in seiner Lage in dem Gehäuse zu fixieren. Dies erfolgt bei einem bekannten Steckverbinder mittels einer sogenannten aktiven Verriegelung, bei der nach dem Einsetzen des Kontaktpartners in das Gehäuse noch ein Verriegelungselement manuell betätigt werden muß, um den Kontaktpartner in seiner Lage zu fixieren. Dies erfordert einen hohen Aufwand, da bei der Herstellung des wasserdichten Steckverbinders dieser zusätzliche Montageschritt erforderlich ist. Außerdem ist es erforderlich, dieses zusätzliche Verriegelungselement ebenfalls dichtend in den Steckverbindern anzuordnen, um somit eine insgesamt wasserdichte Steckverbindung realisieren zu können.

Der Erfindung liegt daher die Aufgabe zugrunde, einen wasserdichten Steckverbinder bereitzustellen, bei dem mit einfachen Mitteln die Dichtheit erzielt werden kann und gleichzeitig zusätzliche Schritte zur Lagefixierung des Kontaktpartners in dem Steckverbinder entfallen können.

Diese Aufgabe ist durch die Merkmale des Patentanspruches gelöst.

Erfindungsgemäß ist bei einem wasserdichten Steckverbinder mit einem Kontaktträger zur Aufnahme zumindest eines Kontaktpartners, wobei eine Kontakthülse den Kontaktträger aufnimmt, vorgesehen, daß der Kontaktträger über Verbindungsmittel mit der Kontakthülse verbunden ist.

Dadurch können sowohl der Kontaktträger als auch die Kontakthülse ihren Aufgaben entsprechend als separate Bauteile hergestellt und anschließend miteinander verbunden werden. Dazu sind die Verbindungsmittel derart ausgebildet, daß der Kontaktträger in einer vorgegebenen definierten Position in der Kontakthülse lagefixiert wird. Zu diesem Zweck sind die Verbindungsmittel beispielsweise als eine Rastverbindung ausgebildet, die zumindest teilweise, insbesondere aber auch vollständig um den Umfang des Kontaktträgers und den zugehörigen Bereichen der Kontakthülse ausgebildet sind.

Alternativ dazu ist die Rastverbindung derart ausgebildet, daß dadurch eine wasserdichte Abdichtung zwischen dem Kontaktträger und der Kontakthülse hergestellt ist, d.h., daß die Verbindungsmittel gleichzeitig als Dichtmittel ausgebildet sind. Zu diesem Zweck ist beispielsweise die Rastverbindung vollständig umlaufend um den Kontaktträger und die korrespondierenden Bereiche der Kontakthülse vorhanden. Alternativ dazu, beispielsweise wenn die Rastverbindung nur teilweise umlaufend vorhanden ist, sind noch zusätzliche Dichtmittel, beispielsweise in Form einer elastisch verformbaren Dichtung (Dichtring) vorhanden. Dadurch wird in vorteilhafter Weise erreicht, daß zum einen der Kontaktträger gegenüber der Kontakthülse dichtend, insbesondere wasserabdichtend, eingesetzt ist, während zum anderen gleichzeitig der Kontaktpartner in dem Kontaktträger lagefixiert und damit in der Kontakthülse (= Gehäuse) in ihrer Lage fixiert ist. Damit entfallen zusätzliche Maßnahmen zur Verriegelung des Kontaktpartners in dem Steckverbinder, insbesondere in dessen Kontaktträger, da der Kontaktträger automatisch, wenn er erst einmal in dem Kontaktträger festgelegt ist, nach dem Einsetzen in die Kontakthülse in dieser ebenfalls festgelegt ist.

Weitere Ausgestaltungen der Erfindung sind in den Unteransprüchen angegeben, aus denen sich die entsprechenden Vorteile erzielen lassen.

Die in den Unteransprüchen angegebenen Merkmale sind teilweise auch anhand der Figuren erläutert, die Ausführungsbeispiele der Erfindung zeigen, auf die die Erfindung jedoch nicht beschränkt ist.

Es zeigen:
Figur 1: eine Kontakthülse,
Figur 2: einen Kontaktträger,
Figur 3: Kontaktträger in die Kontakthülse eingesetzt,
Figur 4: Steckverbinder mit eingesetzter Zuleitung,
Figur 5, 6 und 7: alternative Ausgestaltungen einer wasserdichten Steckverbindung,
Figur 8: einen Steckverbinder mit Flachbandleitung.

Figur 1 zeigt als Bestandteil der wasserdichten Steckverbindung eine Kontakthülse 1, die aus Kunststoff besteht und in einem entsprechenden Verfahren (beispielsweise Spritzgußverfahren) hergestellt ist. Diese Kontakthülse 1 weist einen Aufnahmebereich 2 für ein Gegenstück auf. D.h., wenn die Steckverbindung als Stecker ausgebildet ist, wird in den Aufnahmebereich 2 als Gegenstück eine entsprechende Buchse eingesteckt. Weiterhin weist die Kontakthülse 1 eine Durchführung 3 für die elektrische Leitung und zur Aufnahme der auf der elektrischen Leitung angeordneten Dichtung auf. In einen Aufnahmeraum 4 wird (siehe Figuren 2 und 3) ein Kontaktträger eingesetzt.

In Figur 1 ist gemäß Schnitt A-A die entsprechende Draufsicht für die Kontakthülse 1 gezeigt, aus der ersichtlich ist, daß diese Steckverbindung in zwei Ebenen mehrere Kontaktpartner nebeneinander aufweist. Die Zahl der Kontaktpartner sowie der Ebenen ist beispielhaft und kann in entsprechender Weise variieren.

Weiterhin ist noch ein Detail B gezeigt, aus dem ersichtlich ist, daß die Kontakthülse 1 einen Absatz 5 am Ende der Durchführung 3 aufweist, wobei in geringer Entfernung zu dem Absatz 5 zumindest ein (insbesondere bei einem Rundstecker radial umlaufender) Vorsprung 6, der einen Teil des Verbindungsmittels und ggfs. des Dichtmittels darstellt, angeordnet ist.

Figur 2 zeigt einen Kontaktträger 7, sowohl in der Draufsicht als auch im Schnitt A-A. In der Darstellung Detail B ist erkennbar, daß der Kontaktträger 7 ein sogenanntes passives Verriegelungselement 8 aufweist. Dieses Verriegelungselement 8 ist an dem Kontaktträger 7 angeordnet und wird in einem Herstellungsvorgang mit dem Kontaktträger 7 hergestellt. Die Funktionsweise des Verriegelungselementes wird im Zusammenhang mit der Beschreibung der Figur 4 erläutert.

Der Kontaktträger 7 weist eine insbesondere umlaufende Vertiefung 9 auf, die der Anordnung und Ausgestaltung des zumindest einen Vorsprunges 6 an der Kontakthülse 1 entspricht. Weiterhin weist der Kontaktträger 7 noch einen Kontaktpartner-Aufnahmeraum 10 auf.

Figur 3 zeigt, daß der Kontaktträger 7 in die Kontakthülse 1 eingesetzt ist. Dazu ist wieder eine Draufsicht sowie ein Schnitt A-A dargestellt. Gemäß der Darstellung Detail B ist erkennbar, daß beim Einsetzen des Kontaktträgers 7 in die Kontakthülse 1 aus Richtung des Aufnahmebereiches 2 der Kontaktträger 7 an dem Absatz 5 der Kontakthülse 1 zur Anlage kommt. Damit ist beim Einsetzen des Kontaktträgers 7 in die Kontakthülse 1 ein Anschlag gegeben. Der Absatz 5 ist umlaufend oder nur an einigen Stellen vorhanden. Wenn der Kontaktträger 7 in dieser Position in der Kontakthülse 1 angeordnet ist, greift auch gleichzeitig der Vorsprung 6 in die zugehörige Vertiefung 9 ein, wodurch der Kontaktträger 7 gegenüber der Kontakthülse 1 abgedichtet sein kann (wenn diese Rastverbindung gleichzeitig auch Dichtfunktion hat) und damit in dieser festgelegt ist.

In dem Detail B ist noch ein Übergangsbereich 11 bezeichnet, aus dem ersichtlich ist, daß die geometrische Form der Durchführung 3, insbesondere dessen Durchmesser, auf die geometrische Form des Kontaktpartner-Aufnahmeraumes 10, insbesondere auch auf dessen Durchmesser, abgestimmt ist. Diese Abstimmung, insbesondere eine Verjüngung des Kontaktpartner-Aufnahmeraumes 10, ermöglicht eine einfache Einführung des Kontaktpartners in seinen Aufnahmeraum 10.

Figur 4 zeigt den montierten Steckverbinder, in den ein Kontaktpartner 12 mit seiner elektrischen Leitung 13 und seiner Dichtung 14 eingesetzt worden ist. In an sich bekannter Weise wird der Kontaktpartner 12 an dem elektrisch leitenden Ende der Leitung 13 angeordnet, insbesondere gecrimpt. Gleichzeitig oder anschließend wird die Leitung 13 mit der radial umlaufenden Dichtung 14 versehen und an dieser festgelegt. Dieses vorkonfektionierte Ende der elektrischen Leitung 13 wird durch die Durchführung 3 in Richtung des Kontaktpartner-Aufnahmeraumes 10 geführt, bis die Dichtung 14 vollständig in die Durchführung 3 eingeführt und damit dichtend angeordnet ist. Damit ist das Äußere des Steckverbinders gegenüber dem Aufnahmebereich 2 abgedichtet. Zusätzlich ist es noch erforderlich, den Kontaktpartner 12 in seiner Lage in dem Kontaktträger 7 bzw. in der Kontakthülse 1 zu fixieren. Dabei bietet es sich an, eine einfache oder eine mehrfache Verriegelung zu verwenden. Eine einfache Verriegelung ist dann gegeben, wenn der Kontaktpartner 12 eine Federlasche aufweist, die beim Einführen in den Kontaktträger 7 bzw. in die Kontakthülse 1 zusammengedrückt und, nachdem die Endlage erreicht ist, an einem Absatz, einem Vorsprung, einer Vertiefung oder dergleichen zur Anlage kommt. Alternativ, oder bei Einsatz einer zweifachen Verriegelung, wird beim Einsetzen des Kontaktpartners 12 das mit einer Schräge versehene passive Verriegelungselement leicht nach außen gedrückt und aufgrund seiner geometrischen Ausgestaltung vorgespannt. Nachdem der Kontaktpartner 12 seine endgültige Lage in dem Kontaktträger 7 bzw. in der Kontakthülse 1 erreicht hat, kann das zurückgedrückte Verriegelungselement 8 wieder seine Ausgangsposition (wie in Figur 2 dargestellt) einnehmen, indem es hinter einen Absatz, einen Vorsprung, eine Vertiefung oder dergleichen an bzw. in dem Kontaktpartner 12 eingreift. Damit ist ohne einen manuellen Zwischenschritt der Kontaktpartner 12 dichtend festgelegt.

In den Figuren 5 und 6 ist eine alternative Ausgestaltung der Kontakthülse 1 sowie des Kontaktträgers 7 gezeigt, wobei gleiche Elemente bzw. gleiche Funktionen mit den gleichen Bezugsziffern wie in den Figuren 1 bis 4 versehen worden sind. Bei dem Kontaktträger 7 der Figur 5 wird dieser ebenfalls über den Aufnahmebereich 2 in die Kontakthülse 1 eingesetzt, wobei als Abdichtung des Kontaktträgers 7 gegenüber der Kontakthülse 11 eine radial umlaufende Dichtung 15 (siehe Detail B) vorgesehen ist. Auch in dieser Ausgestaltung erfolgt eine Abdichtung und eine Festlegung des Kontaktpartners 12 in einem Schritt bei dem Zusammensetzen von Kontaktträger 7 und Kontakthülse 11.

Figur 6 zeigt, in alternativer Weise wie Figur 4, wie der Kontaktpartner 12 in dem Kontaktträger 7 angeordnet, abgedichtet und verriegelt ist.

In Figur 7 ist wieder ein Steckverbinder im zusammengebauten Zustand gezeigt, wobei die Kontakthülse 1 einen oberen Kragen aufweist, über den die Kontakthülse 1 mit dem Kontaktträger 7 verbunden ist. Diese Verbindung ist zumindest teilweise, insbesondere vollständig (bei einem Rundstecker radial umlaufend) ausgebildet, wobei diese Verbindung dichtend und/oder rastend ausgebildet ist. Anstelle der Rastverbindung kommen auch Klebe- oder Schweißverbindungen in Frage, wobei auch daran gedacht werden kann, nach Herstellung des Kontaktträgers 7 die Kontakthülse 1 zu umspritzen oder umgekehrt, nämlich nach Herstellung der Kontakthülse 1 den Kontaktträger 7 in einem Spritzvorgang in die Kontakthülse 1 einzubringen. Nach der Herstellung der Kontakthülse 1 und des Kontaktträgers 7 und deren Verbindung miteinander wird wie schon in beschriebener Weise die elektrische Leitung 13 mit ihrem Kontaktpartner 12 dichten eingesetzt und in dem Kontaktträger 7 passiv verriegelt. Dies ist in Figur 7 noch im Detail B zu erkennen, wobei hier noch zusätzlich dargestellt ist, daß die Kontakthülse 1 in einem Anlagebereich 16 mit dem Kontaktträger 7 verbunden ist. Diese Verbindung im Anlagebereich 16 kann teilweise umlaufend, insbesondere wegen der Abdichtung vollständig umlaufend ausgebildet sein, wobei Rast-, Schweiß- oder Klebeverbindungen in Frage kommen. In besonders vorteilhafter Weise wird durch die Verbindung im Anlagebereich 16 eine Abdichtung erzielt, die bei dieser Ausgestaltung zwangsweise erforderlich ist.

Figur 8 zeigt einen Steckverbinder, der aufgebaut ist wie der Steckverbinder, der in Figur 4 gezeigt ist. Anstelle der in Figur 4 gezeigten elektrischen Leitung 13, die hier als Rundleitung ausgebildet ist, ist in Figur 8 gezeigt, daß anstelle einer Rundleitung eine Flachleitung 17, die Bestandteil eines Flachbandkabels sein kann, zum Einsatz kommt. Ebenso kann die Flachleitung auch bei den Varianten des Steckverbinders eingesetzt werden, die in den Figuren 6 bzw. 7 gezeigt sind. Bei der Flachbandleitung 17 wird die Dichtung 14 um die den elektrischen Flachleiter umgebende Trägerfolie bzw. Deckfolie umspritzt. Dazu kann es erforderlich sein, vor dem Umspritzen die Flachbandleitung, bei der mehrere elektrische Flachbandleiter nebeneinander liegen, in Längsrichtung aufzutrennen ("vereinzeln"). Denkbar ist auch, den Bereich der Flachbandleitung, der in die Kontakthülse 7 hineinreicht, im Bereich zwischen den elektrischen Flachbandleitern auszustanzen. Auch bei der in Figur 8 gezeigten Variante des Steckverbinders wird der Kontaktpartner 12 durch das passive Verriegelungselement 8 in dem Kontaktträger 7 festgelegt, wobei die Flachbandleitung 17 beispielsweise mittels einer Crimpverbindung mit dem Kontaktpartner 12 verbunden ist.

Bei der in den vorangegangenen Figuren gezeigten und beschriebenen Steckverbindung handelt es sich insbesondere um einen Stecker, wobei die Erfindung auch auf eine Buchse anwendbar ist.

## Patentansprüche

1. Wasserdichte Steckverbindung mit einem Kontaktträger (7) zur Aufnahme zumindest eines Kontaktpartners (12), beispielsweise ein Steckerstift oder eine Buchse, wobei eine Kontakthülse (1) den Kontaktträger (7) aufnimmt, **dadurch gekennzeichnet, daß** der Kontaktträger (7) über Verbindungsmittel mit der Kontakthülse (1) verbunden und damit in dieser festlegbar ist.

2. Wasserdichte Steckverbindung nach Anspruch 1, **dadurch gekennzeichnet, daß** die Verbindungsmittel als Rastverbindung (6, 9) ausgebildet sind.

3. Wasserdichte Steckverbindung nach Anspruch 1 oder 2, **dadurch gekennzeichnet, daß** die Verbindungsmittel als Dichtmittel ausgebildet sind.

4. Wasserdichte Steckverbindung nach Anspruch , **dadurch gekennzeichnet, daß** die Dichtmittel als eine elastisch verformbare Dichtung (15) ausgebildet sind.

5. Wasserdichte Steckverbindung nach Anspruch 1 bis 4, **dadurch gekennzeichnet, daß** der Kontaktträger (7) ein passives Verriegeleungselement (8) zur Festlegung des zumindest einen Kontaktpartners (12) in dem Kontaktträger (7) aufweist.

6. Wasserdichte Steckverbindung nach einem der Ansprüche 1 bis 5, **dadurch gekennzeichnet, daß** die Kontakthülse (1) ein passives Verriegelungselement (8) zur Festlegung des zumindest einen Kontaktpartners (12) sowie des Kontaktträgers (7) in der Kontakthülse (1) aufweist.

7. Wasserdichte Steckverbindung nach einem der vorhergehenden Ansprüche, **dadurch gekennzeichnet, daß** die Kontakthülse (1) einen Aufnahmeraum (4) aufweist, wobei der in dem Aufnahmeraum (4) eingesetzte Kontaktträger (7) vollständig von der Kontakthülse (1) umgeben ist.
